# FASCICULE DE BREVET EUROPEEN

(11) **EP 0 321 420 B1**
(45) Date de publication et mention de la délivrance du brevet: **14.10.1992**
(21) Numéro de dépôt: 88830525.7
(22) Date de dépôt: 07.12.1988
(51) Int. Cl.: A47C 3/30

(54) **Système de montage d'un levier basculant pour la commande d'un dispositif de positionnement d'une chaise ou d'un fauteuil**
Befestigung eines Auslösehebels für verstellbare Stühle
Mounting of an actuating lever for adjustable chairs

(30) Priorité: 15.12.1987 IT 526387
(43) Date de publication de la demande: 21.06.1989
(73) Titulaire: CO.FE.MO S.p.A., I-25045 Castegnato (Brescia) (IT)
(72) Inventeur: Moreschi, Sergio, I-25045 Castegnato Brescia (IT)
(74) Mandataire: Manzoni, Alessandro

(56) Documents cités:
- CH-A- 619 604
- DE-A- 2 836 666

## Description

La présente invention concerne les chaises ou fauteuils avec un siège et/ou un dossier munis d'un dispositif de support à position variable, et plus en particulier un système de montage d'un levier basculant destiné à commander le dispositif qui règle la position de la chaise ou du fauteuil.

Comme on sait bien, dans les chaises ou fauteuils du type susmentionné, le siège est fixé sur une plaque appliquée au sommet d'un montant extensible en hauteur fixé à la base d'appui et normalement constitué d'un ressort à gaz ou d'autre dispositif à ressort équivalent.

L'extension du montant destiné à l'ajustage de l'hauteur du siège est réglé par un levier basculant et pivotant dans la plaque d'appui ou dans un organe lui connecté pour pouvoir agir sur les moyens de blocage/déblocage du dispositif de réglage. Jusqu'à maintenant plusieurs systèmes pour le montage du levier ont été proposé, mais ils sont tous bien compliqués et coûteux, attendu qu'ils demandent des opérations et des outils spéciaux et présentent aussi des problèmes à l'assemblage.

Le but de l'invention est partant ce de resoudre ces problèmes et d'éliminer les inconvénients et les désavantages des réalisations proposés jusqu'à maintenant.

Dans ce but l'invention prévoit un montage aisé et rapide du levier pivotant sur la plaque d'appui sans l'aide d'outils particuliers et sans aucune opération compliquée. En effet, selon l'invention le levier basculant est simplement introduit dans un trou transversal percé dans un cylindre tournant qui sert de goupille tournante, préalablement monté sur la plaque d'appui de la chaise. Le levier basculant d'un côté et le trou transversal de la goupille de l'autre côté ont des sections complémentaires pour s'accoupler sans que le levier puisse tourner dans le trou susdit, tout en pouvant basculer avec la goupille autour de son axe. L'assemblage entre la goupille et le levier basculant est assuré, en direction axiale, par une partie de la plaque attenant au trou transversal de la goupille et destinée à intercepter au moins une saillie du levier pour en empêcher la sortie et le désaccouplement de la goupille.

Le système de montage qui forme l'objet de l'invention est donc caractérisé en ce que la plaque d'appui du siège est munie d'une fente en T, que sur cette plaque, près de la fente en T susdite, un élément cylindrique fonctionnant comme une goupille et ayant un trou transversal avec au moins un trou transversal avec au moins un creux radial, et en ce que le levier basculant présente au moins une saillie latérale en correspondance au creux radial de l'élément cylindrique, le levier étant conjugué, par enfilement, avec le trou transversal de l'élément cylindrique à travers de la partie la plus large de la fente en T, les côtés de la partie étroite de la fente en T interceptant la saillie latérale pour empêcher le désaccouplement du levier.

Un exemple de réalisation pratique de l'invention est illustré dans le dessin ci-joint et il sera décrit ci-dessous d'une manière plus détaillée.

En ce dessin:
- la Fig. 1: montre un exemple de chaise dont l'hauteur est ajustable;
- la Fig. 2: montre une veu perspective d'une partie de la plaque du siège, de la goupille et du levier basculant séparés l'un de l'autre;
- la Fig. 3: montre une vue perspective du levier monté sur la plaque, la vue étant à l'intérieur de la plaque;
- la Fig. 4: montre une section obtenue selon les flêches IV-IV en Fig. 3;
- la Fig. 5: montre une autre section obtenue selon les flêches V-V en Fig. 4; et
- la Fig. 5: montre une vue selon les flêches VI-VI en Fig. 5.

En Fig. 1 du dessin le nombre 10 indique la base d'une chaise ou d'un fauteuil sur laquelle est fixé le montant 11, par exemple sous forme d'un ressort à gaz ou autre dispositif équivalent et extensible en hauteur, son sommet portant une plaque d'appui 12 pour le siège 13 et aussi pour le dossier 14, l'extension du montant 11 étant contrôlée, d'une manière connue, par un levier 15.

Selon l'invention, le levier basculant 15 est monté sur la plaque 12 au moyen d'un élément cylindrique 16 ayant la fonction d'une goupille. Plus précisément, la plaque 12 présente, dans une position appropriée, une fente en T, vis-àa-vis de laquelle et à l'intérieur de la plaque 12 pivote l'élément cylindrique 16. Ce dernier présente, pour se trouver, quand il est monté, en correspondance à la fente en T de la plaque 12, un trou transversal 18 avec un creux radial 19, L'élément cylindrique 16 est arrêté sur la plaque 12 au moyen d'un cavalier 22 dont l'oeillet 21 se trouve en correspondance au trou 18 de l'élément cylindrique 16.

Quant au levier basculant 15, il présente une section analogue à celle du trou transversal 18 de l'élément cylindrique 16 et il est muni d'au moins une saillie latérale 22 destinée à se conjuguer avec le creux radial du trou 18 susdit.

Enfin, il faut remarquer que la fente en T 17 de la plaque 12 comprend une partie étroite ayant une largeur un peu supérieure à la section du levier 15 et una partie plus large pour permettre le passage du levier 15 avec sa ou ses saillies latérales 22.

Pour monter le levier 15 il faut tourner l'élément cylindrique 16 ou la goupille en utilisant, par exemple, l'extrémité du levier lui-même, jusqu'à ce que son trou transversal va se trouver en ligne à la partie la plus large de la fente en T de la plaque 12.

En cette situation, le levier 15 peut être enfilé, à travers la fente 17, dans le trou 18 de l'élément cylindrique 16, jusqu'à ce que une des ses saillies latérales 22 s'enfonce dans le creux radial 19 du trou 18 et de telle manière que l'extrémité du levier s'accouple avec le dispositif 11 à commander. A ce point, le levier 15 et l'élément cylindrique 16 sont couplés et on peut les déplacer angulairement autour de l'axe de la goupille. Partant, le levier peut être déplacé dans la partie étroite de la fente en T 17, dont les côtés vont intercepter la ou les saillies latérales 22 pour empêcher le défilement et donc le démontage du levier, même en permettant les déplacements opératoires du levier lui-même.

Dans la description ci-dessus référence a été fait à un levier basculant destiné à commander un dispositif extensible en hauteur pour soulever ou abaisser le siège; cependant, le système de montage objet de l'invention peut être utilisé advantageusement et sans sortir de son but, pour tout autre levier basculant destiné à actionner des dispositifs différents prévus pour le réglage des chaises ou des fauteuils et aussi pour des autres applications et fonctions.

## Revendications

1. Système de montage d'un levier basculant sur un plaque d'appui et destiné en particulier aux chaises ou fauteuils ayant un siège et/ou un dossier munis d'un dispositif de positionnement commandé par le levier susmentionné, **caractérisé** en ce que la plaque d'appui (12) du siège est munie d'une fente en T (17) et que sur la plaque susdite, dans la zone conprenant la fente en T (17), est pivoté un élément tournant cylindrique (16) avec fonction de goupille, cet élément (16) présentant un trou transversal (18) avec au moins un creux radial (19) et en ce que le levier basculant présente au moins une saillie latérale (22) en correspondance au creux radial (19) du trou transversal (18) de l'élément cylindrique (16), le levier (15) étant conjugué, par enfilement, avec le trou transversal de l'élément cylindrique (16) à travers la partie plus large de la fente en T (17) de la plaque (12), les côtés de la partie plus étroite de la fente en T (17) interceptant ensuite la saillie latérale (22) pour empêcher la sortie du levier.

2. Système de montage d'un levier basculant selon la revendication 1), où l'élément cylindrique (16) servant de goupille est arrêté sur la plaque (12) au moyen d'un cavalier (20) avec une fente (21) pour le passage du levier basculant (15).

3. Système de montage d'un levier basculant selon la revendication 1), où la partie plus large de la fente en T (17) dans la plaque d'appui (12) a une largeur de passage plus grande de la section du levier (15) au niveau de sa saillie latérale (22), tandis que la largeur de passage de la partie étroite de cette fente en T (17) est à peine supérieure à la section du levier susdit, de manière qu'au moins un de ses côtés puisse intercepter la saillie latérale (22) quand elle se trouve dans le creux correspondant du trou de l'élément cylindrique (16).

## Claims

1. A system to assemble a rocking lever on a supporting plate and in particular on the seat of a chair or easy-chair having a seat and/or a backrest fitted with a positioning device controlled by said lever, characterized in that the supporting plate (12) of the seat is fitted with a T-slot (17) and in that on said plate, within the zone comprising said T-slot, a cylindric turning element (16) is pivoted with the function of a turning pin, said element (16) presenting a transversal hole (18) with at least one radial recess (19) and in that said rocking lever (15) is fitted with at least one lateral projection (22) in correspondence with said radial recess (19) of the transversal hole (18) of the cylindric element (16) through the wider part of the cylindric elemnt (16), lever (15) being inserted into the transversal hole (18) of the cylindric element (16) through the wider part of the T-slot (17) in plate (12), the sides of the smaller part of T-slot (17) intercepting said lateral projection (22) to prevent lever (15) from falling out.

2. A system to assemble a rocking lever according to claim 1), where the cylindrical element (16) working as a turning pin is held on supporting plate (12) by means of a rider (20) with a slot (21) for the passage of the rocking lever (15).

3. A system to assemble a rocking lever according to claim 1), where the wider part of the T-slot (17) in supporting plate (12) has a passage which is larger than the section of lever (15) at the level of the lateral projection (22) while the passage width of the narrow part of said T-slot (17) is just a little larger than the section of said lever, so that at least one of its sides can intercept the lateral projection (22) when it is seated in the corresponding recess of the hole of the cylindrical element (16).

## Patentansprüche

1. System zur Montage eines Schwinghebels auf eine Auflageplatte, insbesondere für Stühle bzw. Sessel mit einem Sitz bzw. einer Rückenlehne, die mit einer, durch den oben genannten Hebel gesteuerten, Vorrichtung versehen ist, dadurch gekennzeichnet, daß die Auflageplatte (12) des Sitzes einen T-Schlitz (17) aufweist und daß auf obengenannter Platte, im Bereich des T-Schlitzes (17) , ein als als Drehstift wirkendes, zylindrisches Element (16) eingesetzt ist, wobei das Element (16) eine querlaufende Bohrung (18) mit mindestens einer radial verlaufenden Ausnehmung (19) aufweist und daß der Schwinghebel (15) mindestens einen, in die Ausnehmung (19) des zylindrischen Elements (16) passenden Ansatz (22) aufweist, wobei der Hebel (15) in die querlaufende Bohrung des zylindrischen Elements (16) durch den breiteren Teil des T-Schlitzes (17) in der Platte (12) eingeführt ist und danach auf den Anschlag (22) stößt um das Herausfallen des Hebels zu verhindern.

2. System zur Montage eines Schwinghebels nach Anspruch 1), wo das als Drehstift wirkende, zylindrische Element (16) auf der Platte (12) durch einen Reiter (20) mit einem Schlitz (21) zum Durchlaß des Schwinhebels (15) festgehalten ist,

3. System zur Montage eines Schwinghebels nach Anspruch 1), wo der breitere Teil des T-Schlitzes (17) in der Auflageplatte (12) eine Durchlaßbreite aufweist, die größer als der Querschnitt des Hebels (15) im Bereich seines seitlichen Ansatzes (22) ist, während der schmale Teil des Durchlasses im T-Schlitz (17) kaum breiter als der Querschnitt des Schwinghebels (15) ist, so daß mindestens eine seiner Seiten mit dem seitlichen Anschlag (22) in Berührung kommen kann, wenn sie sich in der entsprechenden Ausnehmung der Bohrung im zylindrischen Element (16) befindet.
